# EUROPÄISCHE PATENTANMELDUNG

(11) **EP 0 386 455 A1**
(43) Veröffentlichungstag der Anmeldung: **12.09.1990**
(21) Anmeldenummer: 90101995.0
(22) Anmeldetag: 01.02.1990
(51) Int. Cl.: F02D 1/16

(54) **Einspritzzeitpunktversteller von Brennkraftmaschinen**

(30) Priorität: 04.03.1989 DE 3907025
(71) Anmelder: ROBERT BOSCH GMBH, 70442 Stuttgart (DE)
(72) Erfinder: Mendle, Johann, D-8059 Hörlkofen (DE)

(57) **Zusammenfassung**

Innerhalb des Spritzverstellers ist ein Trägerteil (27) um die Verstellerlängsachse (29) drehbar geführt. Das Trägerteil (27) weist zwei parallel zur Verstellerlängsachse (29) sich erstreckende, zueinander parallele Wände (32) auf, die miteinander verbunden sind und auf ihren einander zugewandten Seiten mit sich parallel zur Verstellerlängsachse (29) erstreckenden Führungsflächen (34) versehen sind, zwischen denen Fliehgewichte (25) gleitverschieblich angeordnet sind. Das Trägerteil (27) ist über seine äußeren Enden (32a) in einem zylinderförmigen Ansatz (13) einer Verstellerscheibe (14) gelagert. Zwischen je einem seitlichen Vorsprung (35) eines Fliehgewichts (25) und einer vom Trägerteil (27) seitlich abstehende Konsole (36) ist eine Rückstellfeder (26) eingespannt. Die Fliehgewichte (25) können sich unter dem Einfluß der Fliehkräfte bzw. Rückstellkräfte der Rückstellfedern (26) durch das Trägerteil (27) geführt radial nach außen bzw. innen bewegen.

## Beschreibung

### Stand der Technik

Die Erfindung geht aus von einem Einspritzzeitpunktversteller für Brennkraftmaschinen nach der Gattung des Patentanspruchs 1.

Ein solcher Einspritzzeitpunktversteller ist aus der DE-PS 27 25 414 bekannt. Die Fliehgewichte des Spritzverstellers sind über zwei durch Bohrungen in ihren Enden hindurchtretende Stehbolzen radial geführt. Da die Fliehgewichte nur über kurze Berührungsflächen im Bereich der Bohrungen auf den Stehbolzen geführt sind, können sie sich auf den Stehbolzen verkanten und somit klemmen, was wiederum zu einem erhöhten Verschleiß führt. Aus Drehschwingungen der Fliehgewichte resultierende hohe Seiten- und Kippkräfte führen ebenfalls zu einem starken Verschleiß an den Fliehgewichten und Stehbolzen. Die Fliehgewichte sind nur über Verbindungsglieder in jeweils einem Verstellexzenter gelagert, so daß sie unkontrollierte Bewegungen quer zu ihrer eigentlichen radialen Bewegungsrichtung ausführen können. Zwischen einem der Enden der Fliehgewichte und einem Ende eines der Stehbolzen ist jeweils eine Rückstellfeder eingespannt. Die Rückstellfedern liegen an den Fliehgewichten und an den Enden der Stehbolzen jeweils an einem Federteller an. Zur Verbindung der äußeren Federteller mit den Stehbolzen sind besondere Befestigungselemente erforderlich, deren Montage zeitaufwendig ist und bei denen die Gefahr besteht, daß sie sich unter sehr hohen Schüttelbelastungen lösen.

### Vorteile der Erfindung

Der erfindungsgemäße Einspritzzeitpunktversteller mit den kennzeichnenden Merkmalen des Patentanspruchs 1 hat den Vorteil, daß über das Trägerteil eine weitgehend spielfreie radiale Führung der Fliehgewichte erreicht ist und somit keine unkontrollierten Bewegungen der Fliehgewichte quer zu ihrer eigentlichen radialen Bewegungsrichtung möglich sind.

In den Unteransprüchen sind vorteilhafte Ausgestaltungen und Weiterbildungen des Spritzverstellers gekennzeichnet. Bei der Ausgestaltung des Trägerteils nach Anspruch 2 stehen große Flächen zur Aufnahme der aus Drehschwingungen resultierenden Seiten- und Kippkräfte auf die Fliehgewichte zur Verfügung. Durch die Ausgestaltung des Trägerteils und der Fliehgewichte nach Anspruch 3 ist erreicht, daß die Fliehgewichte durch drehende Bearbeitung hergestellt werden können. Durch die Weiterbildung des Trägerteils nach Anspruch 6 sind keine äußeren Federteller erforderlich. Im Anspruch 7 und 8 sind besonders platzsparende Ausgestaltungen des Trägerteils und der Fliehgewichte gekennzeichnet. Durch die Weiterbildung nach Anspruch 8 ist außerdem erreicht, daß die Fliehgewichte auch in einer Ebene senkrecht zur Verstellerlängsachse geführt sind und die Verstellerscheibe dadurch von Führungsaufgaben entlastet ist und somit einem geringeren Verschleiß unterliegt.

### Zeichnung

Vier Ausführungsbeispiele der Erfindung sind in der Zeichnung anhand mehrerer Figuren dargestellt und in der nachfolgenden Beschreibung näher erläutert. Es zeigt Figur 1 ein erstes Ausführungsbeispiel des Einspritzzeitpunktverstellers als Querschnitt entlang Linie I-I in Figur 2, Figur 2 das erste Ausführungsbeispiel als Längsschnitt entlang Linie II-II in Figur 1, Figur 3 das Fliehgewicht des ersten Ausführungsbeispiels als Vorderansicht, Figur 3a das Fliehgewicht als Seitenansicht, Figur 4 das Trägerteil des ersten Ausführungsbeispiels als Vorderansicht, Figur 4a das Trägerteil als Seitenansicht, Figur 5 ein zweites Ausführungsbeispiel des Spritzverstellers als Querschnitt, Figur 5a das zweite Ausführungsbeispiel als Draufsicht teilweise geschnitten, Figur 6 ein drittes Ausführungsbeispiel des Spritzverstellers als Querschnitt, Figur 6a das dritte Ausführungsbeispiel als Draufsicht teilweise geschnitten und Figur 7 ein viertes Ausführungsbeispiel des Spritzverstellers als Längsschnitt.

### Beschreibung der Ausführungsbeispiele

In Figur 1 ist ein Einspritzzeitpunktversteller für eine Kraftstoffeinspritzpumpe für Dieselmotoren dargestellt, der als offener Einbauspritzversteller für den Einbau in ein geschlossenes Antriebsgehäuse beziehungsweise in den Räderkasten des Motors vorgesehen ist. Der Spritzversteller dient in bekannter Weise zur drehzahlabhängigen Änderung der gegenseitigen Drehlage zweier gleichachsiger Wellen, einer treibenden und einer getriebenen Welle, wodurch bei den Ausführungsbeispielen der Einspritzzeitpunkt der Kraftstoffeinspritzpumpe geändert wird.

Als treibende Welle dient ein als Antriebszahnrad ausgebildetes Antriebsteil 1 und als getriebene Welle die nur teilweise dargestellte Nockenwelle 2 der Einspritzpumpe mit einer mit einem Lagerflansch 3 versehenen Verstellernabe 5, deren Nabenteil 6 eine Befestigungsmutter 8 aufnimmt.

In einer Ausdrehung 9 des Antriebsteils 1 ist eine mit zwei planparallelen Stirnflächen 11 und 12 sowie einem zylinderförmigen Ansatz 13 versehene Verstellerscheibe 14 eingesetzt und mittels Schrauben 16 mit dem Antriebsteil 1 fest verbunden. Ein von der einen Stirnfläche 11 der Verstellerscheibe 14 und einer hohlzylindrischen Ausnehmung 18 im Antriebsteil 1 gebildeter ringnutförmiger Hohlraum nimmt den Lagerflansch 3 auf und bildet somit ein Axial- und Radiallager 19 für das Antriebsteil 1.

Die Verbindung zwischen der mit der getriebenen Welle 2 verbundenen Verstellernabe 5 und dem das Antriebsteil 1 bildenden Antriebszahnrad wird durch zwei in der Verstellerscheibe 14 drehbar gelagerte Exzenterpaare 20 erreicht, die aus je einem Verstellexzenter 21 und einem Ausgleichsexzenter 22 bestehen. Die Ausgleichsexzenter 22 sind mittels je eines Bolzens 23 mit dem Lagerflansch 3 der Verstellernabe 5 verbunden und dienen dem Ausgleich der Bogenhöhe, die die Mittelpunkte der Verstellexzenter 21 erreichen würden, wenn sie sich um die Bolzen 23 ohne Ausgleichsexzenter 22 drehen würden. Diese Drehbewegung wird durch 25 bezeichnete Fliehgewicht bewirkt, die sich entsprechend der mit zunehmender Drehzahl ansteigenden Fliehkräfte entgegen der Kraft von Rückstellfedern 26, radial durch ein Trägerteil 27 geführt, von dem Nabenteil 6 weg nach außen bewegen und über exzentrisch in die Verstellexzenter 21 eingreifende Lagerbolzen 28 die Verstellexzenter 21 verdrehen.

In einem ersten Ausführungsbeispiel, in Figur 1 dargestellt, wird das Trägerteil 27 von zwei parallel zur Verstellerlängsachse 29 und parallel zueinander angeordnete Wände 32 gebildet, die im Bereich ihrer äußeren Enden 32a durch jeweils einen senkrecht zur Verstellerlängsachse 29 angeordneten Quersteg 33 miteinander verbunden sind. Die Wände 32 sind auf ihren einander zugewandten Seiten mit ebenen Führungsflächen 34 versehen, zwischen denen die Fliehgewichte 25 gleitverschieblich angeordnet sind.

Die Wände 32 sind, wie in Figur 4a dargestellt, im Bereich ihrer äußeren Enden 32a höher als im mittleren Bereich, wo die Fliehgewichte 25 mit seitlich von ihnen abstehenden Vorsprüngen 35 über die Wände 32 hinausragen.

Von den Wänden 32 steht im Bereich ihrer äußeren Enden 32a auf den den Führungsflächen 34 gegenüberliegenden Seiten senkrecht zu den Führungsflächen 34 jeweils eine Konsole 36 ab, die als äußeres Federwiderlager für die Rückstellfedern 26 dienen. Die inneren Federwiderlager werden von den Vorsprüngen 35 der Fliehgewichte 25 gebildet und zwischen je einem inneren und äußeren Federwiderlager ist eine als Rückstellfeder 26 dienende Druckfeder eingespannt.

Die Fliehgewichte 25 weisen, wie in Figur 3a dargestellt, eine Stufe 37 auf, da sie sonst an den Querstegen 33 anschlagen würden.

Das Trägerteil 27 ist über die äußeren Enden 32a der Wände 32 und die Querstege 33 im zylinderförmigen Ansatz 13 der Verstellerscheibe 14 gelagert. Das Trägerteil 27 muß nicht in der Verstellerscheibe 14 gelagert sein, es kann auch im Sinne einer "schwimmenden Lagerung" nur über die Fliehgewichte 25 und die Rückstellfedern 26 geführt sein, so daß sich das Trägerteil 27 frei einstellen kann. Der Spritzversteller wird an seiner Stirnseite mit einem über die Schrauben 16 befestigten Abschlußteil 39 verschlossen.

In einem in den Figuren 5 und 5a dargestellten zweiten Ausführungsbeispiel wird das Trägerteil 127 von zwei senkrecht zur Verstellerlängsachse 29 angeordneten Wänden 132 gebildet, die über ein Führungsteil 133 miteinander verbunden sind.

Die Wände 132 sind auf ihren einander zugewandten Seiten mit zylindrischen Führungsflächen 134 versehen, die von einem Zylinder gebildet werden, dessen Längsachse senkrecht zur Verstellerlängsachse 29 und mittig zwischen den Wänden 132 angeordnet ist. Die Fliehgewichte 125 sind mit den den Führungsflächen 134 entsprechenden Gegenflächen 137 versehen.

Die äußeren Federwiderlager werden wie im ersten Ausführungsbeispiel von den Wänden 132 abstehenden Konsolen 136 und die inneren Federwiderlager von den seitlichen Vorsprüngen 135 der Fliehgewichte 125 gebildet. Das Trägerteil 127 ist über das Führungsteil 133 auf der Verstellernabe 5 gelagert.

In einem in den Figur 6 und 6a dargestellten dritten Ausführungsbeispiel weist das Trägerteil 227 ein Führungsteil 233 und zwei von diesem senkrecht zur Verstellerlängsachse 29 diametral ahstehenden Träger 232 auf. Die Träger 232 sind mit sich parallel zur Verstellerlängsachse 29 erstreckenden ebenen Führungsflächen 234 versehen. Die Träger 232 greifen in eine mittig in einer Stirnseite der Fliehgewichte 225 angeordnete Nut 237 ein. Das Trägerteil 227 ist über das Führungsteil 233 auf der Verstellernabe 5 gelagert.

In einem in Figur 7 dargestellten vierten Ausführungsbeispiel weist das Trägerteil 327 ein Führungsteil 333 und zwei von diesem senkrecht zur Verstellerlängsachse 29 diametral abstehende Bolzen 332 auf. Die Bolzen 332 treten durch mittig in den Fliehgewichten 325 angeordnete radiale Bohrungen 337 hindurch. Das Trägerteil 327 ist wiederum über das Führungsteil 333 auf der Verstellernabe 5 gelagert. Beim dritten und vierten Ausführungsbeispiels sind die Rückstellfedern 26 auf Stehbolzen 240 angeordnet.

## Patentansprüche

1. Einspritzzeitpunktversteller zur drehzahlabhängigen Änderung der gegenseitigen Drehlage zweier gleichachsiger Wellen, insbesondere zur Änderung des Zünd- bzw. Einspritzzeitpunkts bei Brennkraftmaschinen, mit zwei diametral angeordneten, entgegen der Kraft von Rückstellfedern (26) verstellbaren, radial geführten Fliehgewichten (25) und pro Fliehgewicht je einem aus einem Verstell (21) und einem Ausgleichsexzenter (22) bestehenden Exzenterpaar (20), das mittels des am Verstellexzenter (21) exzentrisch angelenkten Fliehgewichts (25) zum Zweck der Drehlagenänderung der getriebenen (2) gegenüber der treibenden Welle (1) verdrehbar ist und dessen Verstellexzenter (21) innerhalb einer mit einer der Wellen verbundenen Verstellerscheibe (14) gelagert ist und den Ausgleichsexzenter (22) aufnimmt, der über ein Verbindungsglied (23) mit der anderen Welle gekoppelt ist, wobei der mit einem als treibende Welle dienenden Antriebsteil (1) versehene Spritzversteller mit getriebenen Welle (2) über eine auf dieser befestigte Verstellernabe (5) verbunden ist, dadurch gekennzeichnet, daß ein Trägerteil (27) innerhalb des Spritzverstellers um die Verstellerlängsachse (29) drehbar mindestens mittelbar geführt ist und die Fliehgewichte (25) mittels am Trägerteil (27) befindlicher Führungsflächen (34) radial geführt sind.

2. Einspritzzeitpunktversteller nach Anspruch 1, dadurch gekennzeichnet, daß das Trägerteil (27) zwei parallel zur Verstellerlängsachse (29) sich erstreckende, zueinander parallele Wände (32) aufweist, die miteinander verbunden sind und auf ihren einander zugewandten Seiten mit den sich parallel zur Verstellerlängsachse (29) erstreckenden Führungsflächen (34) versehen sind, zwischen denen die Fliehgewichte (25) gleitverschieblich angeordnet sind.

3. Einspritzzeitpunktversteller nach Anspruch 1, dadurch gekennzeichnet, daß das Trägerteil (127) zwei senkrecht zur Verstellerlängsachse (29) sich erstreckende, zueinander parallele Wände aufweist, die miteinander verbunden sind und auf ihren einander zugewandten Seiten mit den zylindrischen Führungsflächen (134) versehen sind, zwischen denen die mit entsprechenden Gegenflächen (137) versehenen Fliehgewichte (125) gleitverschieblich angeordnet sind.

4. Einspritzzeitpunktversteller nach Anspruch 2 oder 3, dadurch gekennzeichnet, daß die Wände (32; 132) im Bereich ihrer äußeren Enden (32a) über jeweils einen sich senkrecht zur Verstellerlängsachse (29) erstreckenden Quersteg (33) miteinander verbunden sind, daß die Verstellerscheibe (14) einen zylinderförmigen Ansatz (13) aufweist und das Trägerteil (27; 127) mittels seiner äußeren Enden (32a) und die Querstege (33) im zylinderförmigen Ansatz (13) der Verstellerscheibe (14) gelagert ist.

5. Einspritzzeitpunktversteller nach Anspruch 2 oder 3, dadurch gekennzeichnet, daß die Wände (132) des Trägerteils (127) in ihrem mittleren Bereich über ein Führungsteil (133) miteinander verbunden sind und das Trägerteil (127) über das Führungsteil (133) auf der Verstellernabe (5) gelagert ist.

6. Einspritzzeitpunktversteller nach einem der Ansprüche 2 bis 5, dadurch gekennzeichnet, daß von den Fliehgewichten (25) weitgehend senkrecht zur Verstellerlängsachse (29) abstehende Vorsprünge (35) als innere Federwiderlager und von den Wänden (32) senkrecht zu den Führungsflächen (34) zur Verstellerlängsachse (29) abstehende Konsolen (36) als äußere Federwiderlager dienen und zwischen je einem der inneren und einem der äußeren Federwiderlager mindestens eine als Rückstellfeder (26) dienende Druckfeder eingespannt ist.

7. Einspritzzeitpunktversteller nach Anspruch 1, dadurch gekennzeichnet, daß das Trägerteil (227) ein Führungsteil (233) und zwei von diesen senkrecht zur Verstellerlängsachse (29) diametral abstehende Träger (232) aufweist und das Trägerteil (227) über das Führungsteil (233) auf der Verstellernabe (5) gelagert ist, wobei die Träger (232) die sich parallel zur Verstellerlängsachse (29) erstreckenden Führungsflächen (234) aufweisen und in eine mittig in einer Stirnseite jedes Fliehgewichts (225) angeordnete Führungsnut (237) eingreifen.

8. Einspritzzeitpunktversteller nach Anspruch 1, dadurch gekennzeichnet, daß das Trägerteil (327) ein Führungsteil (333) und zwei von diesem senkrecht zur Verstellerlängsachse (29) diametral abstehende Bolzen (232) aufweist und das Trägerteil (327) über das Führungsteil (333) auf der Verstellernabe (5) gelagert ist und die Bolzen (332) durch mittig in den Fliehgewichten (325) angeordnete radiale Bohrungen (337) hindurchtreten.
